# EUROPÄISCHE PATENTSCHRIFT

(11) **EP 3 047 056 B1**
(45) Veröffentlichungstag und Bekanntmachung des Hinweises auf die Patenterteilung: **20.03.2019**
(21) Anmeldenummer: 14771827.4
(22) Anmeldetag: 12.09.2014
(51) Int. Cl.: D01D 1/06, D01D 4/06, D01D 5/08, D01D 13/00

(54) **VORRICHTUNG ZUR HERSTELLUNG MEHRFARBIGER GEKRÄUSELTER VERBUNDFÄDEN**
APPARATUS FOR PRODUCING MULTICOLOURED CRIMPED COMPOSITE YARNS
DISPOSITIF POUR LA PRODUCTION DES FILS COMPOSITES MULTICOLORE TEXTURÉS

(30) Priorität: 19.09.2013 DE 102013015609
(43) Veröffentlichungstag der Anmeldung: 27.07.2016
(73) Patentinhaber: Oerlikon Textile GmbH & Co. KG, 42897 Remscheid (DE)
(72) Erfinder: BIRKHOLZ, Volker, 24539 Neumünster (DE)
(74) Vertreter: KNH Patentanwälte Neumann Heine Taruttis PartG mbB
(86) Internationale Anmeldenummer: PCT/EP2014/069533
(87) Internationale Veröffentlichungsnummer: WO 2015/039971

(56) Entgegenhaltungen:
- EP-A1- 1 035 238
- US-A- 2 398 729
- US-A- 3 584 339

## Beschreibung

Die Erfindung betrifft eine Vorrichtung zur Herstellung mehrfarbiger gekräuselter Verbundfäden gemäß dem Oberbegriff des Anspruchs 1.

Eine gattungsgemäße Vorrichtung zur Herstellung mehrfarbiger gekräuselter Verbundfäden ist beispielsweise aus der EP 1 035 238 A1 bekannt.

Bei der bekannten Vorrichtung werden zur Herstellung eines mehrfarbigen gekräuselten Verbundfadens zunächst mehrere eingefärbte Polymerschmelzen parallel nebeneinander erzeugt und durch mehrere separate Spinndüsen zu jeweils einem einfarbigen Filamentbündel extrudiert. Die Filamentbündel bestehen aus einer Vielzahl einzelner Filamentstränge, die durch die Düsenöffnungen der Spinndüse zu endlosen Strängen extrudiert werden. Nach mehreren Behandlungsschritten durch Abkühlen und Verstrecken werden die farbigen Filamentbündel zu einem Verbundfaden zusammengeführt. Der Verbundfaden erhält eine Mischfarbe, die sich aus dem Zusammenschluss der farbigen Filamente der einzelnen Filamentbündel einstellt. Dabei ist es üblich, die farbigen Filamentbündel gemeinsam einer Texturierdüse zuzuführen, um aus den Filamentbündeln einen gemeinsamen Fadenstopfen zu bilden. Bevorzugt wird jedoch der Zusammenschluss der farbigen Filamente nach der Texturierung mittels einer Verwirbelungsdüse ausgeführt.

Bei der bekannten Vorrichtung sind die Spinndüsen zur Herstellung eines Verbundfadens mit Abstand nebeneinander an der Unterseite eines beheizten Spinnbalkens gehalten. In Abhängigkeit von der Anzahl der Farben, können dabei zwei, drei oder sogar vier Spinndüsen nebeneinander zur Herstellung eines Verbundfadens genutzt werden. Nach dem Extrudieren werden die Filamentbündel in Abhängigkeit einer Spinnteilung nebeneinander abgekühlt und zur weiteren Behandlung abgezogen.

In Praxis werden derartige Verbundfäden jedoch meist in Gruppen von mehreren Verbundfäden gleichzeitig parallel nebeneinander hergestellt. In Abhängigkeit von der Anzahl der Farben, die die Anzahl der Filamentbündel pro Verbundfaden bestimmt, ergeben sich somit entsprechend lange Spinnbalken mit nebeneinander angeordneten Spinndüsen, wobei die Versorgung der Spinndüsen über entsprechend lange Schmelzeleitungen zwischen den Schmelzeerzeugern und den Spinndüsen erfolgen muss. Damit ist ein relativ hoher apparativer Aufwand erforderlich, um eine gleichmäßige Beheizung und Schmelzeführung zu gewährleisten. Zudem werden die Fäden üblicherweise in der Behandlungseinrichtung mit kurzen Abständen parallel nebeneinander geführt. Hierzu ist es erforderlich, dass die Filamentbündel nach dem Abkühlen relativ stark ausgelenkt werden müssen, um gemeinsam in der Behandlungseinrichtung behandelt zu werden. Derartige Auslenkungen insbesondere der im äußeren Bereich des Spinnbalkens erzeugten Filamentbündel verursachen zwangsläufig unterschiedliche Fadenführungen, die sich negativ auf die physikalische Ausbildung der Filamentstränge auswirken kann.

Es ist daher Aufgabe der Erfindung, eine Vorrichtung zur Herstellung mehrfarbiger gekräuselter Verbundfäden der gattungsgemäßen Art bereitzustellen, mit welcher eine Gruppe von Verbundfäden mit hoher Gleichmäßigkeit und geringem Energieeinsatz herstellbar ist.

Diese Aufgabe wird erfindungsgemäß dadurch gelöst, dass jede der Spinndüsen ein Runddüsenpaket mit mehreren an einer Unterseite segmentförmig angeordneten Gruppen von Düsenbohrungen aufweist, welche über getrennte Schmelzekanäle und mehrere an einer Oberseite des Runddüsenpaketes ausgebildeten Schmelzeeinlässen mit den Schmelzeerzeugern verbunden sind.

Vorteilhafte Weiterbildungen der Erfindung sind durch die Merkmale und Merkmalskombinationen der jeweiligen Unteransprüche definiert.

Die Erfindung war auch nicht durch die bekannte Vorrichtung aus der DE 10 2009 038 496 A1 naheliegend. Die bekannte Vorrichtung beruht darauf, dass die Verbundflächen aus zwei Filamentbündeln erzeugt werden, die zuvor getrennt voneinander durch separate Spinndüsenpakete extrudiert werden. Nur zur Erzeugung eines der Filamentbündel aus einem Polymertyps ist ein Runddüsenpaket mit mehreren Gruppen von Düsenbohrungen vorgesehen. Insoweit lässt die bekannte Vorrichtung nicht erkennen, ob die Extrusion von verschiedenen Polymertypen, wie es bei Multicolorfäden üblich ist, auch mit einem einzigen Runddüsenpaket möglich ist. Im Gegenteil weist die unterschiedliche Behandlung der Filamentbündel, wie in der DE 10 2009 038 496 A1 offenbart, auf mögliche Probleme und einen Vorbehalt, die unterschiedlichen Polymertypen mit einem Spinndüsenpaket zu extrudieren.

Die Erfindung zeichnet sich dadurch aus, dass insbesondere sogenannte Tricolor- oder auch Multicolor-Verbundfäden, die aus drei bzw. vier verschieden farbigen Filamentbündeln gebildet werden, in einer räumlichen Anordnung extrudierbar sind. Damit lassen sich die Filamentbündel eines Verbundfadens auf engstem Raum zum Abkühlen führen. Die Spinndüsen weisen hierzu ein Runddüsenpaket auf, an deren Unterseiten mehrere, vorzugsweise drei Gruppen von Düsenbohrungen segmentförmig zueinander aufgeteilt sind. Jeder Gruppe von Düsenbohrungen sind separate Schmelzekanäle zugeordnet, die die Düsenbohrungen über separate Schmelzeeinlässe an der Oberseite des Runddüsenpaketes mit den zugeordneten Schmelzeerzeugern verbinden. So können vorteilhaft durch drei oder vier Gruppen von Düsenbohrungen an einem Runddüsenpaket gleichzeitig drei oder vier verschiedenfarbige Filamentbündel extrudiert werden.

Hierbei ist von großer Bedeutung, dass innerhalb der Spinndüsen die verschiedenfarbigen Polymerschmelzen getrennt voneinander führbar sind. Zur Gewährleistung einer gleichmäßigen Extrusion der Polymerschmelzen durch die Düsenbohrungen ist desweiteren vorgesehen, dass die Runddüsenpakete zu jeder Gruppe von Düsenbohrungen eine von mehreren separaten Filterelementen enthalten.

Für das Extrudieren der Filamentstränge an mehreren Spinndüsen, die innerhalb eines Spinnbalkens gehalten sind, ist die Weiterbildung der Erfindung besonders vorteilhaft, bei welcher die Spinndüsen innerhalb eines Spinnbalkens identisch ausgebildet sind, wobei zwischen den Schmelzeerzeugern und den Schmelzeeinlässen der Runddüsenpakete eine Verteilereinrichtung angeordnet ist. Derartige Verteilereinrichtungen weisen zumindest mehrere als Mehrfachpumpen ausgebildete Spinnpumpen auf, die die Polymerschmelze eines der Schmelzeerzeuger gleichmäßig auf mehrere Spinndüsen verteilt. Somit können die Polymerschmelzen der Schmelzeerzeuger gleichmäßig auf mehrere Runddüsenpakete der Spinndüsen mit hoher Gleichmäßigkeit verteilt werden.

Um bei einer räumlichen Anordnung der extrudierten Filamentgruppen eine gleichmäßige intensive Abkühlung der Filamentstränge zu erhalten, ist die Weiterbildung der Erfindung besonders vorteilhaft, bei welcher die Abkühleinrichtung pro Spinndüse einen koaxial zur Spinndüse angeordneten, gasdurchlässigen Kühlzylinder aufweist, der innerhalb eines Blaskastens angeordnet ist. Insoweit können die extrudierten Filamentbündel gleichmäßig mit einem Kühlluftstrom beaufschlagt werden. Der Kühlluftstrom durchdringt den Kühlzylindermantel von außen nach innen, so dass die im Innern des Kühlzylinders einströmende Kühlluft gemeinsam mit den Filamentbündeln zu einem Fadenauslass geführt wird.

Die Gleichmäßigkeit der Kühllufterzeugung am Umfang des Kühlzylinders lässt sich vorteilhaft dadurch verbessern, indem der Blaskasten aus einer oberen Druckkammer und einer unteren Verteilkammer gebildet ist, und bei welcher die untere Verteilkammer mit einer Kühlluftquelle verbunden ist. Dabei wird die Kühlluft zwischen der Verteilkammer und der Druckkammer über ein Lochblech gleichmäßig verteilt.

Zur Gewährleistung, dass der Kühllufteintritt im oberen Abschnitt des Kühlzylinders innerhalb der Druckkammer erfolgt, ist desweiteren vorgesehen, dass die Kühlzylinder im Bereich der Verteilkammer einen gasundurchlässigen Längenabschnitt aufweisen, die jeweils eine Fadenauslassöffnung an einer Unterseite des Blaskastens bilden. Somit stellt sich ein in Fadenlaufrichtung gerichteter Kühlluftstrom ein, der den Auslauf und das Abziehen der Filamentbündel aus dem Blaskasten unterstützt.

Damit die hergestellten Verbundfäden direkt als Teppichgarne verwendet werden können, weist die Behandlungseinrichtung mehrere Galetten zum Abziehen und Verstrecken der Filamentbündel auf.

Darüberhinaus werden die Filamentbündel bevorzugt mittels einer sogenannten Stauchkräuselung gekräuselt. Hierzu weist die Behandlungseinrichtung vorzugsweise mehrere Texturierdüsen zum Kräuseln der Filamentbündel auf, wobei den Texturierdüsen zumindest eine Kühltrommel zum Abkühlen der gekräuselten Filamentbündel zugeordnet ist.

Die Anzahl der innerhalb der Behandlungseinrichtung vorgesehenen Texturierdüsen ist abhängig von dem jeweiligen Verfahren zur Bildung der Verbundfäden. So können beispielsweise die verschiedenfarbigen Filamentbündel gemeinsam einer Texturierdüse zugeführt werden, so dass nach dem Kräuseln die Filamentbündel zu einem gekräuselten Verbundfaden aufgelöst werden. Es besteht jedoch auch die Möglichkeit, dass die verschiedenfarbigen Filamentbündel pro Verbundfaden separat gekräuselt werden und erst in einem Nachbehandlungsschritt durch eine Verwirbelungsdüse zusammengeführt werden.

Die erfindungsgemäße Vorrichtung ist grundsätzlich geeignet, um mehrfarbige gekräuselte Verbundfäden aus einem Polymerwerkstoff beispielsweise einem Polyester, Polypropylen oder Polyamid oder Kombinationen solcher Werkstoffe herzustellen. Die mit der Vorrichtung hergestellten Verbundfäden sind unmittelbar als sogenannte BCF-Garne zur Herstellung von Teppichen geeignet.

Die erfindungsgemäße Vorrichtung wird nachfolgend anhand eines Ausführungsbeispiels unter Hinweis auf die beigefügten Figuren näher beschrieben.

Es stellen dar:
- Fig. 1: schematisch eine Ansicht eines Ausführungsbeispiels der erfindungsgemäßen Vorrichtung
- Fig. 2: schematisch mehrere Ansichten eines Ausführungsbeispiels einer Spinndüse des Ausführungsbeispiels aus Fig. 1
- Fig. 3: schematisch eine Ansicht eines Ausführungsbeispiels einer Behandlungseinrichtung

In Fig. 1 ist ein Ausführungsbeispiel der erfindungsgemäßen Vorrichtung zur Herstellung mehrerer mehrfarbiger, gekräuselter Verbundfäden dargestellt. Das Ausführungsbeispiel der erfindungsgemäßen Vorrichtung ist aus einer Schmelzspinneinrichtung 1, einer Abkühleinrichtung 2, einer Behandlungseinrichtung 3 sowie einer Aufwickeleinrichtung 4 gebildet. Die Schmelzspinneinrichtung 1, die Abkühleinrichtung 2, die Behandlungseinrichtung 3 sowie die Aufwickeleinrichtung 4 sind üblicherweise in einer vertikalen Anordnung gehalten.

Die Schmelzspinneinrichtung 1 weist mehrere Schmelzeerzeuger 5.1, 5.2 und 5.3 auf, die in diesem Ausführungsbeispiel durch Extruder gebildet sind. Grundsätzlich könnten die Schmelzerzeuger 5.1, 5.2 und 5.3 beispielsweise auch durch sogenannte Austragspumpen gebildet sein. Die Schmelzeerzeuger 5.1, 5.2 und 5.3 sind über Schmelzeleitungen 8.1, 8.2 und 8.3 und einer Verteilereinrichtung 47 mit mehreren Spinndüsen 10.1, 10.2 und 10.3 verbunden. Die Spinndüsen 10.1, 10.2 und 10.3 sind identisch ausgebildet und weisen jeweils drei separate Schmelzeeinlässe auf.

Zur Erläuterung der Spinndüsen 10.1, 10.2 und 10.3 wird zusätzlich zu der Fig. 2 Bezug genommen. Die Fig. 2 zeigt mehrere Ansichten einer der Spinndüsen 10.1, 10.2 oder 10.3. So ist in Fig. 2.1 eine Querschnittsansicht der Spinndüse 10.1 dargestellt. Fig. 2 zeigt eine Draufsicht einer Einlassseite der Spinndüse 10.1 und in Fig. 2.3 ist eine Draufsicht der Auslassseite der Spinndüse 10.1 dargestellt.

Die in Fig. 2 dargestellte Spinndüse 10.1 ist durch ein Runddüsenpaket 11 gebildet. Das Runddüsenpaket 11 besteht aus einer Einlassplatte 12, einer Verteilerplatte 13 und einer Düsenplatte 14, die dichtend aufeinmal gehalten sind. Die Düsenplatte 14 enthält mehrere Gruppen von Düsenbohrungen 16.1, 16.2 und 16.3, die segmentförmig an der Düsenplatte 14 verteilt ausgebildet sind. Jede Gruppe von Düsenbohrungen 16.1, 16.2 und 16.3 enthält somit eine Vielzahl von Düsenbohrungen, um jeweils eine Vielzahl von Filamentsträngen zu extrudieren.

Wie aus der Darstellung in Fig. 2.1 hervorgeht, münden die Düsenbohrungen 16.1, 16.2 und 16.3 jeweils in eine Sammelkammer 50.1, 50.2 und 50.3, die segmentförmig zwischen der Düsenplatte 14 und der Verteilerplatte 13 ausgebildet sind.

Die Verteilerplatte 13 weist jeweils mehrere Gruppen von Schmelzekanälen 17.1, 17.2 und 17.3 auf, die an einer Oberseite der Verteilerplatte 13 in mehrere Filterkammern 19.1, 19.2 und 19.3 münden und die an einer Unterseite der Verteilerplatte 13 mit jeweils einer der Sammelkammern 50.1, 50.2 und 50.3 verbunden sind.

In den Filterkammern 19.1, 19.2 und 19.3 an der Oberseite der Verteilerplatte 13 sind mehrere Filterelemente 18.1, 18.2 und 18.3 angeordnet. Jeder Gruppe von Düsenbohrungen 16.1, 16.2 und 16.3 ist ein Filterelement 18.1, 18.2 und 18.3 zugeordnet. Den Filterkammern 19.1, 19.2 und 19.3 sind mehrere Einlasskammern 20.1, 20.2 und 20.3 zugeordnet.

Die Einlasskammer 20.1, 20.2 und 20.3 sind in der Einlassplatte 12 ausgebildet, die an ihrer Oberseite jeweils mehrere Schmelzeeinlässe 15.1, 15.2 und 15.3 aufweist, die unmittelbar in die zugeordneten Einlasskammern 20.1, 20.2 und 20.3 münden.

Das Runddüsenpaket 11 der Spinndüse 10.1 ist geeignet, um drei verschiedenfarbige Filamentbündel gleichzeitig zu extrudieren, wobei die farbigen Schmelzen getrennt voneinander geführt werden.

Die in Fig. 1 dargestellten Spinndüsen 10.1, 10.2 und 10.3 sind an der Unterseite eines beheizten Spinnbalkens 9 angeordnet und identisch ausgebildet. Insoweit gilt die Beschreibung zu der Fig. 2 auch zu den Spinndüsen 10.2 und 10.3.

Bei dem in Fig. 1 dargestellten Ausführungsbeispiel weist die Verteilereinrichtung 47 mehrere Spinnpumpen 6.1, 6.2 und 6.3 auf, die über ein Rohrsystem 46 mit den Spinndüsen 10.1, 10.2 und 10.3 verbunden sind. Die Spinnpumpen 6.1, 6.2 und 6.3 sind den Schmelzeerzeugern 5.1, 5.2 und 5.3 zugeordnet. So ist der Schmelzeerzeuger 5.1 über die Schmelzeleitung 8.1 mit der Spinnpumpe 6.1 direkt verbunden. Der Schmelzeerzeuger 5.2 ist entsprechend über die Schmelzeleitung 8.2 mit der Spinnpumpe 6.2 und der Schmelzeerzeuger 5.3 über die Schmelzeleitung 8.3 mit der Spinnpumpe 6.3 gekoppelt. Die Spinnpumpen 6.1, 6.2 und 6.3 sind als Dreifachpumpe ausgeführt und weisen somit drei Schmelzeausgänge auf. Die Schmelzeausgänge der Spinnpumpen 6.1 und 6.2 und 6.3 sind über das Verteilerrohrsystem 46 mit den Schmelzeeinlässen 15.1, 15.2 und 15.3 der Spinndüsen 10.1, 10.2 und 10.3 verbunden. Insoweit erzeugt beispielsweise die Spinnpumpe 6.1 aus der von dem Schmelzeerzeuger 5.1 erzeugten Polymerschmelze drei gleichmäßig aufgeteilte Teilschmelzeströme, die unter Druck den Spinndüsen 10.1, 10.2 und 10.3 zugeführt werden. Die Funktion der Spinnpumpen 6.2 und 6.3 ist entsprechend, so dass an jeder Spinndüse 10.1, 10.2 und 10.3 drei verschiedenfarbige Teilschmelzeströme eingespeist werden und durch die Spinndüsen 10.1, 10.2 und 10.3 zu jeweils drei verschiedenfarbige Filamentbündel 30.1, 30.2 und 30.3 extrudiert werden. Die Filamentbündel 30.1, 30.2 und 30.3 treten an den Unterseiten der Spinndüsen 10.1, 10.2 und 10.3 unmittelbar in die Abkühleinrichtung 2 ein, wobei die Filamentbündel 30.1, 30.2 und 30.3 in einer räumlichen Anordnung entsprechend der segmentförmigen Aufteilung der Düsenbohrungen der Spinndüsen 10.1, 10.2 und 10.3 geführt werden.

Die Abkühleinrichtung 2 besteht aus einem Blaskasten 21, der unmittelbar unterhalb des Spinnbalkens 9 gehalten ist und koaxial zu den Spinndüsen 10.1, 10.2 und 10.3 jeweils einen Kühlzylinder 22.1, 22.2 und 22.3 aufweist. Die Kühlzylinder 22.1, 22.2 und 22.3 durchdringen den Blaskasten 21 vollständig bis zu einer Unterseite und bilden jeweils eine Fadenauslassöffnung.

Innerhalb des Blaskastens 21 ist eine obere Druckkammer 23 und eine untere Verteilkammer 24 ausgebildet, die über ein Lochblech 26 miteinander verbunden sind. Innerhalb der Verteilkammer 24 weisen die Kühlzylinder 22.1, 22.2 und 22.3 jeweils einen gasundurchlässigen Längenabschnitt 27 auf. Die Wandungen der Kühlzylinder 22.1, 22.2 und 22.3 sind im Bereich der Druckkammer 23 gasdurchlässig ausgebildet.

Die Verteilkammer 24 ist über einen Kühlluftanschluss 25 mit einer hier nicht dargestellten Kühlluftquelle verbunden.

Zur Abkühlung der im Innern der Kühlzylinder 22.1, 22.2 und 22.3 geführten Filamentbündel wird ein Kühlluftstrom über der Verteilkammer 24 der Druckkammer 23 zugeführt. Innerhalb der Druckkammer 23 durchdringt die Kühlluft die Wandungen der Kühlzylinder 22.1, 22.2 und 22.3 und trifft auf die frisch extrudierten Filamentbündel. Insoweit werden die Filamentbündel gleichmäßig über die Mantelfläche der Kühlzylinder mit einem Kühlluftstrom beaufschlagt.

Nach Abkühlung der Filamente werden die einer der Spinndüsen 10.1, 10.2 oder 10.3 zugeordneten Filamentbündel 30.1, 30.2 und 30.3 durch jeweils einen Sammelfadenführer 48.1, 48.2 und 48.3 zusammengeführt. Anschließend werden alle Filamentbündel mittels der Behandlungseinrichtung 3 von den Spinndüsen 10.1, 10.2 und 10.3 abgezogen. Die Behandlungseinrichtung 3 ist hier nur symbolisch dargestellt, da die Prozessaggregate innerhalb der Behandlungseinrichtung 3 in Abhängigkeit von dem jeweiligen herzustellen Fadentyp ausgebildet und individuell zusammengestellt werden können. So lässt sich beispielsweise eine Verstreckung sowohl an den einzelnen Filamentbündeln als auch an mehreren Filamentbündeln gleichzeitig ausführen. Die Behandlungseinrichtung 3 könnte somit Präparationsvorrichtungen, Verstreckvorrichtungen, Kräuselvorrichtungen, Verwirbelungsvorrichtungen und / oder Relaxationsvorrichtungen aufweisen. Wesentlich zur Erzeugung eines Verbundfadens ist hierbei jedoch ein Verbundmittel, das innerhalb der Behandlungseinrichtung 3 die Filamentbündel 30.1, 30.2 und 30.3 eines der Verbundfäden 31.1, 31.2, oder 31.3 zusammenführt und aus den verschiedenfarbigen Filamentsträngen der Filamentbündel einen Verbundfaden mit einer Mischfarbe erzeugt. Das Verbundmittel, das in Fig. 1 symbolisch dargestellt und mit dem Bezugszeichen 29.1, 29.2 und 29.3 gekennzeichnet ist, kann je nach Verfahren sowohl durch eine Kräuselvorrichtung oder eine Verwirbelungsvorrichtung gebildet sein. Wesentlich hierbei ist, dass auf der Auslassseite der Behandlungseinrichtung 3 mehrere Verbundfäden 31.1, 31.2 und 31.3 einer Aufwickeleinrichtung 4 zugeführt werden.

In Fig. 3 ist ein Ausführungsbeispiel einer möglichen Behandlungseinrichtung 3, wie sie in dem Ausführungsbeispiel nach Fig. 1 einsetzbar wäre, schematisch dargestellt. Das Ausführungsbeispiel der Behandlungseinrichtung 3 weist pro Verbundfaden 31.1, 31.2 und 31.3 jeweils eine Präparationsvorrichtung 38, eine Fadensammeleinrichtung 39, eine Abzugsgaletteneinheit 40, eine Streckgaletteneinheit 41, eine Texturierdüse 42, eine Kühltrommel 43, zwei Führungsgaletten 44.1 und 44.2 sowie eine zwischen den Führungsgaletten 44.1 und 44.2 angeordnete Verwirbelungsvorrichtung 45. Die pro Verbundfaden vorgesehenen Prozessaggregate sind innerhalb der Behandlungseinrichtung 3 zu den benachbarten Prozessaggregaten der benachbarten Bearbeitungsstellen identisch ausgeführt. Dabei können die Texturierdüsen 42 oder alternativ die Verwirbelungsvorrichtungen 45 jeweils als Verbundmittel genutzt werden, um die Filamentbündel 30.1, 30.2 und 30.3 jeweils zu einem der Verbundfäden 31.1, 31.2 und 31.3 zusammenzuführen. Bei diesem Ausführungsbeispiel werden die Filamentbündel 30.1, 30.2 und 30.3 einer der Spinndüsen 10.1, 10.2 oder 10.3 durch die Abzugsgaletteneinheit 40 abgezogen. Die Abzugsgaletteneinheit 40 ist durch mehrere Galetten 49 gebildet, die von den Filamentbündeln mehrfach umschlungen sind. Die nachgeordnete Streckgaletteneinheit 41 weist ebenfalls mehrere Galetten 49 auf, die mit einer höheren Umfangsgeschwindigkeit zum Verstrecken der Filamentbündel angetrieben sind. Die Galetten 49 der Abzugsgaletteneinheit 40 und der Streckgaletteneinheit 41 sind vorzugsweise beheizt ausgeführt.

Zur Kräuselung werden die Filamentbündel (30.1, 30.2 und 30.3) innerhalb der Texturierdüse 42 gemeinsam oder separat zu einem Fadenstopfen 50 aufgestaut. Die Texturierdüse 42 weist hierzu eine Förderdüse sowie eine Stauchkammer auf, die an dieser Stelle nicht näher erläutert sind. Der von der Texturierdüse 42 erzeugte Fadenstopfen 50 wird am Umfang einer Kühltrommel 43 abgekühlt und anschließend über die Führungsgalette 44.1 zu einem gekräuselten Verbundfaden oder einem gekräuselten Teilfaden aufgelöst. Zwischen den Führungsgaletten 44.1 und 44.2 erfolgt eine Verwirbelung der bereits zu einem Verbundfaden zusammengeführten Filamentbündel oder alternativ der einzeln zugeführten Filamentbündel. Unabhängig von der Wahl der Zusammenführung der Filamentbündel zur Erzeugung des Verbundfadens wird über die Führungsgalette 44.2 der jeweilige Verbundfaden 31.1, 31.2 oder 31.3 der nachfolgenden Aufwickeleinrichtung 4 zugeführt.

Wie aus der Darstellung der Fig. 1 hervorgeht, weist die Aufwickeleinrichtung 4 in diesem Ausführungsbeispiel insgesamt drei Wickelstellen 32.1, 32.2 und 32.3 auf, um die Verbundfäden 31.1, 31.2 und 31.3 zu jeweils einer Spule 37.1, 37.2 und 37.3 zu wickeln. Die Spulen 37.1 bis 37.3 werden gemeinsam an einer Spulspindel 33.1 gewickelt. Die Spulspindel 33.1 ist an einem drehbaren Spulrevolver 34 gehalten, der eine zweite Spulspindel 33.2 trägt, um die Verbundfäden kontinuierlich aufwickeln zu können. Den Spulspindeln 33.1 und 33.2 sind in den Wickelstellen 32.1 bis 32.3 jeweils eine Changiereinrichtung 36 und eine parallel zu den Spulspindeln 33.1 und 33.2 gehaltene Andrückwalze 35 zugeordnet. Derartige Aufwickeleinrichtungen sind allgemein bekannt, so dass an dieser Stelle keine weitere Erläuterung erfolgt.

Das in Fig. 1 dargestellte Ausführungsbeispiel der erfindungsgemäßen Vorrichtung dient zur Herstellung der sogenannten Tricolor-Fäden, die jeweils aus drei verschiedenfarbigen Filamentbündeln erzeugt werden. Bei dem dargestellten Ausführungsbeispiel ist jedoch die Anzahl der gleichzeitig hergestellten Verbundfäden beispielhaft. Grundsätzlich können auch mehr als drei oder weniger als drei Fäden parallel nebeneinander erzeugt werden. Zudem ist die Anzahl der Filamentbündel pro Verbundfaden ebenfalls nur beispielhaft. So lassen sich vorteilhaft auch vierfarbige Verbundfäden mit der dargestellten Vorrichtung herstellen.

### Bezugszeichenliste

- 1: Schmelzespinneinrichtung
- 2: Abkühleinrichtung
- 3: Behandlungseinrichtung
- 4: Aufwickeleinrichtung
- 5.1, 5.2, 5.3: Schmelzeerzeuger
- 6.1, 6.2, 6.3: Spinnpumpe
- 7.1, 7.2, 7.3: Spinnpumpenantrieb
- 8.1, 8.2, 8.3: Schmelzeleitung
- 9: Spinnbalken
- 10.1, 10.2, 10.3: Spinndüse
- 11: Runddüsenpaket
- 12: Einlassplatte
- 13: Verteilerplatte
- 14: Düsenplatte
- 15.1, 15.2, 15.3: Schmelzeeinlass
- 16.1, 16.2, 16.3: Gruppe von Düsenbohrungen
- 17.1, 17.2, 17.3: Schmelzekanäle
- 18.1, 18.2, 18.3: Filterelemente
- 19.1, 19.2, 19.3: Filterkammer
- 20.1, 20.2, 20.3: Einlasskammer
- 21: Blaskasten
- 22.1, 22.2, 22.3: Kühlzylinder
- 23: Druckkammer
- 24: Verteilerkammer
- 25: Kühlluftanschluss
- 26: Lochblech
- 27: gasundurchlässiger Längenabschnitt
- 29.1, 29.2, 29.3: Verbundmittel
- 30.1, 30.2, 30.3: Filamentbündel
- 31.1, 31.2, 31.3: Verbundfaden
- 32.1, 32.2, 32.3: Wickelstelle
- 33.1, 33.2: Spulspindel
- 34: Spulrevolver
- 35: Andrückwalze
- 36: Changiereinrichtung
- 37.1, 37.2, 37.3: Spule
- 38: Präparationsvorrichtung
- 39: Fadensammeleinrichtung
- 40: Abzugsgaletteneinheit
- 41: Streckgaletteneinheit
- 42: Texturierdüse
- 43: Kühltrommel
- 44.1,44.2: Führungsgalette
- 45: Verwirbelungsvorrichtung
- 46: Verteilerrohrsystem
- 47: Verteilereinrichtung
- 48.1, 48.2, 48.3: Sammelfadenführer
- 49: Galette
- 50: Fadenstopfen
- 50.1, 50.2, 50.3: Sammelkammer

## Patentansprüche

1. Vorrichtung zur Herstellung mehrfarbiger gekräuselter Verbundfäden mit einer Schmelzspinneinrichtung (1) zum Extrudieren mehrerer Filamentbündel aus mehreren verschiedenfarbigen Polymerschmelzen, mit einer Abkühleinrichtung (2) zum Abkühlen der Filamentbündel, mit einer Behandlungseinrichtung (3) zum Verstrecken, Kräuseln und Zusammenführen der Filamentbündel und mit einer Aufwickeleinrichtung (4), wobei die Schmelzspinneinrichtung (1) mehrere Schmelzeerzeuger (5.1, 5.2, 5.3) aufweist, die mit mehreren Spinndüsen (10.1, 10.2, 10.3) verbunden sind,
**dadurch gekennzeichnet, dass**
jede der Spinndüsen (10.1, 10.2, 10.3) ein Runddüsenpaket (11) mit mehreren an einer Unterseite segmentförmig angeordnete Gruppen von Düsenbohrungen (16.1, 16.2, 16.3) aufweist, welche über getrennte Schmelzekanäle (17.1, 17.2, 17.3) und mehreren an einer Oberseite des Runddüsenpaketes (11) ausgebildeten Schmelzeeinlässen (15.1, 15.1, 15.3) mit den Schmelzeerzeugern (5.1, 5.2, 5.3) verbunden sind, sodass durch die Gruppen von Düsenbohrungen (16.1, 16.2, 16.3) an dem Runddüsenpaket (11) gleichzeitig verschiedenfarbige Filamentbündel (30.1, 30.2, 30.3) extrudiert werden können, wobei die einer der Spinndüsen (10.1, 10.2, 10.3) zugeordneten Filamentbündel (30.1, 30.2, 30.3) durch jeweils einen Sammelfadenführer (48.1, 48.2, 48.3) zusammengeführt werden.

2. Vorrichtung nach Anspruch 1,
**dadurch gekennzeichnet, dass**
die Runddüsenpakete (11) zu jeder Gruppe von Düsenbohrungen (16.1, 16.2, 16.3) eine von mehreren separaten Filterelemente (18.1, 18.2, 18.3) enthalten.

3. Vorrichtung nach Anspruch 1 oder 2,
**dadurch gekennzeichnet, dass**
die Spinndüsen (10.1, 10.2, 10.3) innerhalb eines Spinnbalkens (9) identisch ausgebildet sind, wobei zwischen den Schmelzeerzeugern (5.1, 5.2, 5.3) und den Spinndüsen (10.1, 10.2, 10.3) eine Verteilereinrichtung (47) angeordnet ist.

4. Vorrichtung nach Anspruch 1 oder 2,
**dadurch gekennzeichnet, dass**
die Abkühleinrichtung (2) pro Spinndüse (10.1, 10.2, 10.3) einen koaxial zur Spinndüse (10.1, 10.2, 10.3) angeordneten, gasdurchlässigen Kühlzylinder (22.1, 22.2, 22.3) aufweist und dass die Kühlzylinder (22.1, 22.2, 22.3) innerhalb eines Blaskastens (21) angeordnet sind.

5. Vorrichtung nach Anspruch 4,
**dadurch gekennzeichnet, dass**
der Blaskasten (21) eine oberen Druckkammer (23) und eine unteren Verteilkammer (24) aufweist und dass die untere Verteilkammer (24) mit einer Kühlluftquelle (25) verbunden ist, wobei zwischen der Verteilkammer (24) und der Druckkammer (23) innerhalb des Blaskasten (21) ein Lochblech (26) zur Kühlluftverteilung angeordnet ist.

6. Vorrichtung nach Anspruch 4 oder 5,
**dadurch gekennzeichnet, dass**
die Kühlzylinder (22.1, 22.2, 22.3) im Bereich der Verteilkammer (24) einen gasundurchlässigen Längenabschnitt (27) aufweisen, die jeweils eine Fadenauslassöffnung an einer Unterseite des Blaskastens (21) bilden.

7. Vorrichtung nach einem der Ansprüche 1 bis 6,
**dadurch gekennzeichnet, dass**
die Behandlungseinrichtung (3) mehrere Galetten (49) zum Abziehen und Verstrecken der Filamentbündel aufweist.

8. Vorrichtung nach einem der Ansprüche 1 bis 7,
**dadurch gekennzeichnet, dass**
die Behandlungseinrichtung (3) mehrere Texturierdüsen (42) zum Kräuseln der Filamentbündel aufweist, wobei den Texturierdüsen (42) zumindest eine Kühltrommel (43) zum Abkühlen der gekräuselten Filamentbündel zu geordnet sind.

9. Vorrichtung nach einem der Ansprüche 1 bis 8,
**dadurch gekennzeichnet, dass**
die Behandlungseinrichtung (2) mehrere Verwirbelungsvorrichtungen (45) zum Nachbehandeln der gekräuselten Fäden aufweist.

## Claims

1. Apparatus for producing multicoloured crimped composite threads, having a melt-spinning installation (1) for extruding a plurality of filament bundles from a plurality of dissimilarly coloured polymer melts, having a cooling installation (2) for cooling the filament bundles, having a treatment installation (3) for drafting, crimping, and gathering the filament bundles, and having a take-up winding installation (4), wherein the melt-spinning installation (1) has a plurality of melt generators (5.1, 5.2, 5.3) which are connected to a plurality of spinning nozzles (10.1, 10.2, 10.3),
**characterized in that**
each of the spinning nozzles (10.1, 10.2, 10.3) has a circular nozzle pack (11) having a plurality of groups of nozzle bores (16.1, 16.2, 16.3) which are disposed in the shape of segments on a lower side and which are connected to the melt generators (5.1, 5.2, 5.3) by way of separate melt ducts (17.1, 17.2, 17.3) and a plurality of melt inlets (15.1, 15.1, 15.3) which are configured on an upper side of the circular nozzle pack (11), such that dissimilarly coloured filament bundles (30.1, 30.2, 30.3) can simultaneously be extruded through the groups of nozzle bores (16.1, 16.2, 16.3) on the circular nozzle pack (11), wherein the filament bundles (30.1, 30.2, 30.3) that are assigned to one of the spinning nozzles (10.1, 10.2, 10.3) are in each cased gathered by one collective thread guide (48.1, 48.2, 48.3).

2. Apparatus according to Claim 1,
**characterized in that**
the circular nozzle packs (11) include one of a plurality of separate filter elements (18.1, 18.2, 18.3) for each group of nozzle bores (16.1, 16.2, 16.3).

3. Apparatus according to Claim 1 or 2,
**characterized in that**
the spinning nozzles (10.1, 10.2, 10.3) within a spinning beam (9) are of identical configuration, wherein a manifold installation (47) is disposed between the melt generators (5.1, 5.2, 5.3) and the spinning nozzles (10.1, 10.2, 10.3).

4. Apparatus according to Claim 1 or 2,
**characterized in that**
the cooling installation (2) per spinning nozzle (10.1, 10.2, 10.3) has one gas-permeable cooling cylinder (22.1, 22.2, 22.3) that is disposed so as to be coaxial with the spinning nozzle (10.1, 10.2, 10.3), and **in that** the cooling cylinders (22.1, 22.2, 22.3) are disposed within a blower box (21).

5. Apparatus according to Claim 4,
**characterized in that**
the blower box (21) has an upper pressure chamber (23) and a lower distribution chamber (24), and **in that** the lower distribution chamber (24) is connected to a cooling air source (25), wherein a perforated plate (26) for the distribution of cooling air is disposed within the blower box (21) between the distribution chamber (25) and the pressure chamber (23).

6. Apparatus according to Claim 4 or 5,
**characterized in that**
the cooling cylinders (22.1, 22.2, 22.3) in the region of the distribution chamber (24) have a gas-impermeable longitudinal portion (27), the latter forming in each case a thread outlet opening on a lower side of the blower box (21).

7. Apparatus according to one of Claims 1 to 6,
**characterized in that**
the treatment installation (3) has a plurality of godets (49) for drawing-off and drafting the filament bundles.

8. Apparatus according to one of Claims 1 to 7,
**characterized in that**
the treatment installation (3) has a plurality of texturizing nozzles (42) for crimping the filament bundles, wherein the texturizing nozzles (42) are assigned at least one cooling drum (43) for cooling the crimped filament bundles.

9. Apparatus according to one of Claims 1 to 8,
**characterized in that**
the treatment installation (2) has a plurality of entanglement apparatuses (45) for the post-treatment of the crimped threads.

## Revendications

1. Procédé de production de fils composites multicolores texturés avec un dispositif de filage à chaud (1) pour l'extrusion de plusieurs faisceaux de filaments à partir de plusieurs polymères fondus de différentes couleurs, avec un dispositif de refroidissement (2) pour le refroidissement des faisceaux de filaments, avec un dispositif de traitement (3) pour étirer, texturer et réunir les faisceaux de filaments et avec un dispositif d'enroulement (4), dans lequel le dispositif de filage à chaud (1) présente plusieurs générateurs de matière fondue (5.1, 5.2, 5.3), qui sont raccordés à plusieurs buses de filage (10.1, 10.2, 10.3),
**caractérisé en ce que**
chacune des buses de filage (10.1, 10.2, 10.3) présente un paquet de buses rondes (11) avec plusieurs groupes d'alésages de buse (16.1, 16.2, 16.3) disposés en forme de segments sur un côté inférieur, qui sont raccordés aux générateurs de matière fondue (5.1, 5.2, 5.3) par des canaux de matière fondue séparés (17.1, 17.2, 17.3) et plusieurs entrées de matière fondue (15.1, 15.1, 15.3) formées dans un côté supérieur du paquet de buses rondes (11), de telle manière que des faisceaux de filaments de différentes couleurs (30.1, 30.2, 30.3) puissent être extrudés simultanément par les groupes d'alésages de buse (16.1, 16.2, 16.3) au paquet de buses rondes (11), dans lequel les faisceaux de filaments (30.1, 30.2, 30.3) associés aux buses de filage (10.1, 10.2, 10.3) sont réunis respectivement par un guide-fil de rassemblement (48.1, 48.2, 48.3).

2. Dispositif selon la revendication 1,
**caractérisé en ce que**
les paquets de buses rondes (11) contiennent un de plusieurs éléments de filtre séparés (18.1, 18.2, 18.3) pour chaque groupe d'alésages de buse (16.1, 16.2, 16.3).

3. Dispositif selon la revendication 1 ou 2,
**caractérisé en ce que**
les buses de filage (10.1, 10.2, 10.3) sont identiques à l'intérieur d'une barre de filage (9), dans lequel un dispositif de répartition (47) est disposé entre les générateurs de matière fondue (5.1, 5.2, 5.3) et les buses de filage (10.1, 10.2, 10.3).

4. Dispositif selon la revendication 1 ou 2,
**caractérisé en ce que**
le dispositif de refroidissement (2) présente par buse de filage (10.1, 10.2, 10.3) un cylindre de refroidissement (22.1, 22.2, 22.3) perméable au gaz et disposé coaxialement à la buse de filage (10.1, 10.2, 10.3) et **en ce que** les cylindres de refroidissement (22.1, 22.2, 22.3) sont disposés à l'intérieur d'un caisson de soufflage (21).

5. Dispositif selon la revendication 4,
**caractérisé en ce que**
le caisson de soufflage (21) présente une chambre sous pression supérieure (23) et une chambre de répartition inférieure (24) et **en ce que** la chambre de répartition inférieure (24) est raccordée à une source d'air de refroidissement (25), dans lequel une tôle perforée (26) destinée à la répartition de l'air de refroidissement est disposée à l'intérieur du caisson de soufflage (21) entre la chambre de répartition (24) et la chambre sous pression (23).

6. Dispositif selon la revendication 4 ou 5,
**caractérisé en ce que**
les cylindres de refroidissement (22.1, 22.2, 22.3) présentent dans la région de la chambre de répartition (24) une partie longitudinale imperméable au gaz (27), qui forment respectivement un orifice de sortie de fils sur un côté inférieur du caisson de soufflage (21).

7. Dispositif selon l'une quelconque des revendications 1 à 6,
**caractérisé en ce que**
le dispositif de traitement (3) présente plusieurs galettes (49) pour l'extraction et l'étirage des faisceaux de filaments.

8. Dispositif selon l'une quelconque des revendications 1 à 7,
**caractérisé en ce que**
le dispositif de traitement (3) présente plusieurs buses de texturation (42) pour la texturation des faisceaux de filaments, dans lequel au moins un tambour de refroidissement (43) est associé aux buses de texturation (42) pour le refroidissement des faisceaux de filaments texturés.

9. Dispositif selon l'une quelconque des revendications 1 à 8,
**caractérisé en ce que**
le dispositif de traitement (2) présente plusieurs dispositifs de vrillage (45) pour le post-traitement des fils texturés.
